# FASCICULE DE BREVET EUROPEEN

(11) **EP 1 398 744 B1**
(45) Date de publication et mention de la délivrance du brevet: **04.07.2012**
(21) Numéro de dépôt: 03292090.2
(22) Date de dépôt: 25.08.2003
(51) Int. Cl.: G08B 13/196

(54) **Procédé et dispositif de gestion d'un système d'alarme**
Verfahren und Vorrichtung zum Verwalten eines Alarmsystems
Method and device for managing an alarm system

(30) Priorité: 06.09.2002 FR 0211076
(43) Date de publication de la demande: 17.03.2004
(73) Titulaire: Groupe Scutum SAS, 94550 Chevilly Larue (FR)
(72) Inventeur: Launay, Patrick c/f Groupe SCUTUM S.A., 94536 Rungis Cedex (FR)
(74) Mandataire: Novagraaf Technologies

(56) Documents cités:
- WO-A-01/37237
- WO-A-01/73714
- FR-A- 2 707 029
- US-B1- 6 385 772

## Description

La présente invention concerne un procédé et un dispositif de gestion d'un système d'alarme. Elle s'applique en particulier, mais non exclusivement, à la vidéosurveillance extérieure à distance, également dénommé télé-vidéosurveillance, de sites sensibles à partir d'un poste ou d'une station centrale.

D'une manière générale, le gardiennage traditionnel de sites sensibles nécessite un ou plusieurs gardiens postés devant des écrans de surveillance et/ou effectuant des rondes régulières, mais les budgets de gardiennage sont souvent très coûteux au regard des risques réellement encourus.

Ainsi, à l'heure actuelle, il est proposé sur le marché, des solutions de type "télésurveillance" qui consistent en deux niveaux d'équipements possibles :
- 1^{er} niveau : équipement des bâtiments du site surveillé par des systèmes de détection d'intrusion, d' incendie...,
- 2^{ème} niveau : équipement de la périphérie des bâtiments par des détecteurs extérieurs.

Le 1^{er} niveau d'équipement est parfois suffisant. Le 2^{ème} niveau d'équipement est requis lorsqu'une partie du risque est située en extérieur, par exemple dans des zones de stockage, ou lorsqu'une détection précoce, par exemple dès le franchissement de la limite de propriété, est nécessaire afin d'organiser une réaction avant que les intrus ne pénètrent dans les bâtiments.

Néanmoins, les coûts des techniques de surveillance électronique extérieure constituent souvent un frein à leur mise en oeuvre par les exploitants. Ces coûts sont constitués par :
- les coûts d'équipements de détection spécifiquement conçus pour limiter les déclenchements intempestifs et qui doivent être déployés en nombre suffisant,
- les travaux de voiries, tranchées et canalisations nécessaires pour centraliser les informations,
- les coûts des interventions humaines pour vérification des alarmes, la quasi-totalité des systèmes de détection extérieurs se déclenchant de manière intempestive.

Une alternative aux coûts d'interventions consiste à effectuer une vérification d'alarme par des caméras de surveillance dont les champs de vision couvrent les secteurs de détection.

À l'heure actuelle, on trouve sur le marché des dispositifs de surveillance par caméras. Lorsqu'une alarme est présentée à la station centrale sur un poste récepteur et qu'une levée de doute vidéo est associée à cette alarme, l'opérateur doit se déplacer vers le récepteur vidéo adéquat où il pourra prendre connaissance de l'information complémentaire selon trois techniques, en fonction du type d'équipement de transmission équipant le site :
- consultation d'une ou plusieurs images de l'événement déjà reçus sur le récepteur. Une seule image ne permet pas de qualifier correctement tous les évènements car, très souvent, l'information (mouvement d'une personne, d'un animal, d'une branche d'arbre) apparaît dans la succession des images.
- consultation d'une ou plusieurs images de l'événement par connexion sur l'équipement du site et rapatriement de l'information. La connexion sur le site client pour récupérer l'information est préjudiciable au traitement de l'opérateur : perte de temps et nécessité de connaître la procédure propre à l'équipement vidéo.
- consultation du site en direct. La connexion en direct sur le site pour qualifier l'événement est rarement efficace car dans la majorité des cas, les images en direct ne sont plus significatives de l'événement déclencheur de l'alarme, l'intrus ayant déjà quitté le champ de la caméra associée au détecteur lorsque l'opérateur se connecte.

on connaît également le brevet US 6400265 qui décrit un dispositif comportant un système de surveillance fournissant des images (photos, des images, des vidéos, etc...), quand une situation d'alarme est détectée par comparaison d'images. Quand un changement survient, c'est-à-dire une détection de déplacement, une alarme peut être signalée ou une autre réponse définie par l'utilisateur peut être réalisée. En outre, l'image et les autres données pertinentes peuvent être transmises à une station centrale. L'utilisateur peut également visualiser les images, par exemple un clip vidéo, à distance par l'intermédiaire du réseau Internet.
Ce dispositif est certes intéressant, mais il ne vise qu'à résoudre le problème de la surveillance intérieure des sites et la télésurveillance définie par des utilisateurs via un réseau de télécommunication, en l'occurrence l'Internet.

On connaît également le brevet US 6 385 772.

Les susdites solutions proposées par l'art antérieur présentent un certain nombre d'inconvénients. Elles ne proposent en aucun cas un procédé intégré de gestion des systèmes d'alarme permettant à un opérateur ou même au client de s'assurer de la véracité et de la pertinence des détections d'événements déclencheur d'une alarme, et également ne fournissent pas une vidéo utile pour analyser à posteriori ledit événement déclencheur.

L'invention a donc plus particulièrement pour but de remédier aux inconvénients des systèmes de l'art antérieur. Elle propose à cet effet un procédé de gestion d'un système d'alarme, comportant les étapes suivantes:
- surveillance vidéo d'au moins un emplacement ou d'une zone grâce à au moins une station locale autonome, comportant au moins une caméra fixe ou mobile, ladite station étant reliée par liaison non filaire à une régie vidéo,
- détection d'un événement déclenchant prédéfini grâce à des moyens de détection reliés par liaison non filaire à la station locale, et successivement à l'étape de détection les étapes suivantes :
- orientation et focalisation de ladite au moins une caméra en direction de l'événement déclenchant, lorsque ladite au moins une caméra est mobile,
- enregistrement vidéo par la régie vidéo des images délivrées par ladite caméra, et extraction d'une séquence vidéo comportant ledit événement déclenchant ; ladite séquence couvrant en outre, pendant un laps de temps prédéterminé, une phase avant l'événement déclenchant ainsi qu'une phase après ledit événement, réglée différemment selon que la caméra est fixe ou mobile,
- alerte auprès d'au moins une station centrale par la régie vidéo,
- envoi de ladite séquence vidéo à ladite station centrale, par liaison TCP/IP, et
- analyse de ladite séquence vidéo par des moyens de traitement d'images automatisés.

Selon une possibilité offerte par l'invention, le procédé selon pourra comprendre une étape ultérieure d'analyse de la séquence vidéo, par l'opérateur en station centrale éventuellement assisté d'un traitement de l'image automatisé, destinée à définir la réponse appropriée, tels que par exemple l'envoi d'un intervenant sur zone ou l'appel aux forces publiques.

Avantageusement, la séquence vidéo sera stockée dans un moyen de mémorisation indépendant propre à la susdite station centrale et/ou dans un moyen de mémorisation accessible depuis l'extérieur via un réseau de télécommunication. Dans ce cas, un utilisateur habilité, par exemple ayant entré un code personnel, pourra accéder à la séquence vidéo par l'intermédiaire d'un réseau de télécommunication tels que par exemple l'Internet, depuis un ordinateur ou un téléphone portable. Par ailleurs, l'utilisateur habilité accèdera en outre à un compte-rendu relatif à l'événement déclenchant.

Le procédé selon l'invention pourra comprendre une étape ultérieure de connexion vidéo par un opérateur, destiné à effectuer une ronde vidéo ou une surveillance vidéo directe. Un utilisateur habilité pourra, depuis un ordinateur ou un téléphone portable, assurer la gestion du dispositif d'alarme quasiment à l'identique de la station centrale pour définir notamment les rondes vidéo, c'est-à-dire le défilement des images vidéo sur un même écran de visualisation, visualiser en direct l'emplacement ou la zone couverte par une station locale, analyser les susdites séquences vidéo, télécommander la station locale et/ou les moyens de détection.

Avantageusement, la séquence vidéo comprendra un code d'identification apte à définir la station centrale destinataire de l'alarme, un code site (site surveillé), un numéro permettant d'identifier la station locale ayant effectué cette séquence vidéo ainsi qu'un index permettant d'ordonner les images formant cette séquence, par exemple un horodatage à la seconde, ou les séquences elles-mêmes en cas d'émissions d'une pluralité de séquences vidéo.

De la même manière, ce procédé pourra comprendre une étape ultérieure d'analyse des enregistrements vidéo, par exemple pour déterminer les entrées/sorties de personnel.

Par ailleurs, l'invention concerne un dispositif mettant en oeuvre le procédé de gestion d'un système d'alarme consistant à effectuer une surveillance vidéo des images délivrées par au moins une station locale, une détection d'un événement déclenchant prédéfini, une alerte auprès d'au moins une station centrale, un enregistrement vidéo de la surveillance dudit emplacement ou de ladite zone, ainsi qu'une extraction d'une séquence vidéo comportant le susdit événement déclenchant ; ladite séquence couvrant en outre, pendant un laps de temps prédéterminé, une phase avant l'événement déclenchant ainsi qu'une phase après ledit événement comprenant :
- une pluralité de moyens de détection autonomes d'un événement déclenchant reliés par liaison non filaire à la station locale,
- au moins une station locale, comportant au moins une caméra fixe ou mobile, apte à assurer la transmission/réception d'émissions non filaire ;
- au moins une station centrale assurant la supervision centralisée de l'ensemble du dispositif et comportant des moyens de communication, et des moyens de traitement d'images automatisés;
- au moins une régie vidéo notamment apte à assurer la surveillance, la gestion des

transmissions/réceptions entre la station locale, la station centrale, les détecteurs et la régie vidéo ainsi que l'enregistrement vidéo de la susdite caméra.

Avantageusement, les émissions entre la susdite station locale et la station centrale seront effectuées sur un réseau TCP/IP.

De la même manière, la susdite régie vidéo comprendra au moins un lien principal TCP/IP et éventuellement un lien secondaire d'une autre nature, par exemple de type "GSM DATA".

Selon une possibilité offerte par l'invention, la station locale comprendra une caméra mobile, par exemple sur 360°, par exemple un dôme TCP/IP. Dans ce cas, la séquence vidéo pourra être constituée par 1 ± 1 images avant l'alarme, 1 ± 1 image de l'alarme, 9 ± 1 images après l'alarme. En outre, le dôme TCP/IP pourra comprendre des équipements partagés par plusieurs dômes sur un même bâtiment, notamment :
- le serveur vidéo TCP/IP lorsqu'il est équipé de plusieurs entrées vidéo,
- éventuellement la station réseau sans fil et son antenne, par exemple à 2,4 GHz,
- l'automate TCP/IP pour les informations annexes (autoprotection, piles basses...), éventuellement intégré au susdit serveur vidéo,
- les alimentations basses tensions et les batteries éventuelles,
- le coffret étanche, destiné à protéger les équipements électroniques.

Selon une autre possibilité offerte par l'invention, le dispositif selon l'invention comprendra au moins un moyen de commande de la station locale, par exemple des commandes télémétriques aptes à effectuer le déplacement de ladite station locale en site/azimut/zoom avant/zoom arrière. Dans ce cas, le moyen de commande pourra consister en une commande incrustée en surimpression dans les images reçues en direct, indépendantes du protocole de télémétrie programmé dans la susdite station locale.

Avantageusement, le dispositif comprendra également un moyen de changement de résolution à la source, c'est-à-dire au codage de l'image, dont l'effet de résolution dépend des moyens de compression des images vidéo émises à partir de la station locale.

Selon une autre possibilité offerte par l'invention, la station locale pourra comprendre une caméra fixe, par exemple une caméra TCP/IP. Dans ce cas, la séquence vidéo sera constituée par 5 ± 1 images avant l'alarme, 1 ± 1 image de l'alarme, 5 ± 1 images après l'alarme. Dans ce cas, la caméra TCP/IP comprendra notamment les éléments/fonctionnalités suivants : au moins un serveur vidéo TCP/IP, lequel peut par exemple être intégré à la caméra dans le cas de caméras TCP/IP, au moins un automate TCP/IP, lequel peut être intégré au serveur vidéo TCP/IP, éventuellement un récepteur correspondant aux émetteurs des détecteurs infrarouges sans fil et, le cas échéant, des barrières infrarouges sans fils, éventuellement un équipement de commutation d'éclairage temporisé avec cellule crépusculaire, éventuellement une station réseau sans fil avec au moins une antenne 2,4 GHz fonction des distances avec la régie vidéo et éventuellement au moins une station réseau sans fil, une pluralité d'alimentations basses tensions pour les différents éléments, éventuellement au moins une batterie, éventuellement un coffret étanche ainsi que des supports et fixations pour la caméra, l'antenne et le coffret.

Avantageusement, la régie vidéo comprendra au moins un ou plusieurs ordinateurs avec éventuellement un logiciel de réception d'alarmes et de contrôle des dômes/caméras avec au moins une partie des fonctionnalités des postes opérateur et un logiciel d'enregistrement des sources vidéo (enregistreur numérique) et de supervision des dômes et caméras, au moins un routeur TCP/IP, un ou plusieurs automates TCP/IP avec entrées/sorties, éventuellement un transmetteur d'alarmes sur liaison secondaire (téléphonique, GSM Data...), éventuellement un « hub » ou « switch », au moins un onduleur, éventuellement au moins un point d'accès réseau sans fil et une antenne par exemple à 2,4 GHz.

Des modes d'exécution de l'invention seront décrits ci-après, à titre d'exemple non limitatif, avec référence aux dessins annexés dans lesquels :
- la figure 1 illustre schématiquement un site industriel surveillé grâce au dispositif selon l'invention ;
- la figure 2 illustre une interface utilisateur permettant d'effectuer le contrôle à distance d'une station centrale assurant notamment la surveillance vidéo d'un emplacement ou d'une zone à surveiller ;

L'objectif principal de la présente invention concerne la levée de doute suite au déclenchement d'une alarme.

Dans la suite, on désignera par "ronde vidéo" par exemple une surveillance consistant à vérifier, à une heure précise de façon quotidienne ou hebdomadaire, si les portails extérieurs d'un lieu quelconque sont bien fermés et vérifier également un certain nombre de points clés d'un site.

Cet objectif permet à un opérateur de qualifier l'alarme donnée par exemple par un détecteur 1 d'intrusion. Dans les exemples choisis pour illustrer l'invention, on a considéré le cas d'une intrusion d'une personne non autorisée dans le champ de détection du détecteur 1. Cette intrusion constitue un événement déclenchant de l'alarme car en l'occurrence le détecteur 1 déclenche l'alarme lorsqu'il détecte un déplacement dans l'emplacement ou la zone 3 qu'il surveille. Cet événement déclenchant, ainsi que les détecteurs 1 utilisés, peuvent, bien entendu, être de nature différente, mais le fonctionnement du procédé selon l'invention restera sensiblement le même. Ainsi, à titre d'exemples, l'événement déclenchant pourra également consister en un départ de feu, le passage d'un petit animal ou plus simplement la chute d'une branche d'arbre.

La levée de doute consiste dans le cadre de la présente invention à :
- associer au détecteur une caméra dont le champ de vision couvre le champ de détection du détecteur,
- asservir l'enregistrement des images de la caméra par l'information d'alarme,
- enregistrer une séquence d'images de l'événement déclenchant.

Le dispositif selon l'invention comprend au moins une station locale 2, et sur les figures annexées une pluralité de stations locales 2, comportant chacune une caméra mobile sur 360°, c'est-à-dire apte à couvrir un tour complet du champ de vision.

Ainsi, la levée de doute consiste ici à associer à un ensemble de détecteurs une station locale 2, en l'occurrence un dôme, dont des champs de vision préenregistrés, ou pré-positionnés, couvrent les champs de détection des détecteurs 1, à asservir les prépositions du dôme au détecteur 1, à asservir l'enregistrement des images à l'information d'alarme et à enregistrer une séquence d'images de l'événement déclenchant.

Dans le dispositif selon l'invention, illustré sur la figure 1, les stations locales 2 sont idéalement placées pour couvrir, en un nombre minimum, l'ensemble du périmètre de l' emplacement, ou de la zone, à surveiller 3 et pouvoir visualiser la partie couverte par chaque détecteur 1 d'événement déclenchant.

Dès qu'un des détecteurs 1 détecte un événement déclenchant, il alerte la station locale 2 appropriée, ici le dôme, qui dirige, ou effectue une rotation de sorte que sa caméra puisse visualiser et enregistrer une séquence vidéo de la susdite partie de la zone à surveiller couverte par le détecteur 1 ayant signalé l'événement déclenchant.

La séquence d'images, ou vidéo, est constituée par quelques images compressées au format JPEG ou tout autre format normalisé, par exemple un clip AVI, le nombre d'images étant réglable, habituellement de l'ordre d'une dizaine d'images. Cette séquence vidéo est, selon le procédé de l'invention, constituée de :
- quelques images prises avant l'alarme,
- l'image de l'alarme,
- quelques images prises après l'alarme ; la fréquence d'enregistrement des images étant réglables, généralement de 1 à 2 images par seconde.

Toutes les émissions/transmissions entre les différents équipements et installations du dispositif selon l'invention seront idéalement effectuées par liaison non filaire.

Dans le cas d'une station locale 2 mobile, par exemple d'un dôme TCP/IP sans fil, les images avant l'alarme ne sont pas significatives de l'événement déclenchant. Par contre, elles permettent de voir la station mobile tourner et viser le secteur de l'événement déclenchant, en l'occurrence de l'intrusion. La séquence vidéo pourra par exemple être réglée pour enregistrer les images de la manière suivante :
- 1 ± 1 images avant l'alarme,
- 1 ± 1 image de l'alarme,
- 9 ± 1 images après l'alarme.

Différents équipements embarqués dans un dôme TCP/IP sans fil peuvent être partagés par plusieurs dômes sur un même bâtiment, notamment :
- le serveur vidéo TCP/IP lorsqu'il est équipé de plusieurs entrées vidéo,
- la station réseau sans fil et son antenne 2,4 GHz,
- l'automate TCP/IP pour les informations annexes (autoprotection, piles basses...),
- le dispositif de commutation d'éclairage,
- les alimentations basses tensions et les batteries éventuelles,
- le coffret étanche.

Dans le cas d'une station locale 2 fixe, c'est-à-dire que la caméra équipant ladite station est également fixe, les images avant l'alarme permettent de rattraper "l'inertie du détecteur" en question, c'est-à-dire le délai entre l'apparition de l'événement déclenchant et le déclenchement effectif de l'alarme. La séquence vidéo pourra par exemple être réglée pour enregistrer les images de la manière suivante :
- 5 ± 1 images avant l'alarme,
- 1 ± 1 image de l'alarme,
- 5 ± 1 images après l'alarme.

Les stations locales 2 fixes sont ici des caméras TCP/IP sans fil. Le principe pour ces caméras fixes est le même que pour les dômes TCP/IP sans fil, sauf que les caméras étant fixes, elles ne sont généralement sollicitées que par un détecteur 1. Ces stations locales regroupent les éléments/fonctionnalités suivants :
- caméra vidéo,
- serveur vidéo TCP/IP, lequel peut être intégré à la caméra dans le cas de caméras TCP/IP,
- automate TCP/IP, lequel peut être intégré au serveur vidéo TCP/IP,
- récepteur correspondant aux émetteurs des détecteurs infrarouges sans fil et, le cas échéant, des barrières infrarouges sans fils,
- dispositif de commutation d'éclairage temporisé avec cellule crépusculaire,
- station réseau sans fil, au sens du référentiel 802.11,
- antenne 2,4 GHz fonction des distances avec une régie vidéo,
- alimentations basses tensions pour les différents éléments, éventuellement secourues par batterie(s),
- batterie,
- coffret étanche,
- supports et fixations pour la caméra, l'antenne et le coffret.

Selon un mode préféré de réalisation du dispositif selon l'invention, à chaque dôme ou station locale employé est rattaché plusieurs détecteurs 1 à infrarouges passifs sans fil et, éventuellement, une ou plusieurs barrières infrarouges actives. Ces détecteurs et barrières font office de "guetteurs" pour le compte du dôme dont la caméra ne peut regarder que dans une direction à la fois. Lorsqu'un détecteur est témoin d'une intrusion, il en informe immédiatement son dôme de rattachement qui met en oeuvre instantanément le principe de levée de doute :
- rotation en une fraction de seconde vers la partie de la zone à surveiller 3 où l'événement déclenchant a été détecté,
- éventuellement, dans la même seconde commutation, d'un éclairage complémentaire,
- enregistrement d'une séquence vidéo de quelques secondes,
- transmission de cette séquence à la régie vidéo qui relaie vers une station centrale de télésurveillance tout en doublant l'information via une liaison secondaire.

La régie vidéo du dispositif selon l'invention regroupe les équipements suivants :
- point d'accès réseau sans fil au sens du référentiel 802.11 et antennes 2,4 GHz,
- un ou plusieurs ordinateurs avec logiciels ;
   - un logiciel de réception d'alarmes et contrôle des dômes/caméras avec toutes les fonctionnalités des postes opérateurs,
   - un logiciel d'enregistrement des sources vidéo (enregistreur numérique) et de supervision des dômes et caméras,
- routeur TCP/IP, fonction du réseau principal vers la ou les stations centrales de télésurveillance (par exemple routeur « Numéris », ADSL...),
- un ou plusieurs automates TCP/IP avec entrées/sorties,
- transmetteur d'alarmes sur liaison secondaire (téléphonique, GSM Data...) ,
- « hub » ou « switch »,
- onduleur.

La régie vidéo assure les fonctionnalités suivantes (liste non exhaustive) :
- réception des séquences vidéo d'alarmes des dômes TCP/IP sans fil et des caméras TCP/IP sans fil,
- si le site est en exploitation locale :
   - identification du dôme/caméra à l'origine de la séquence,
   - envoi d'une trame par le réseau vers l'automate TCP/IP pour activation d'une sortie d'alarme,
   - alarme sonore,
   - affichage d'un libellé d'alarme,
   - connexion en TCP/IP vers le dôme à l'origine de l'alarme,
   - enregistrement automatique éventuel,
   - déconnexion automatique éventuelle après délai paramétrable.
- si le site est en exploitation distante :
   - identification du dôme/caméra à l'origine de la séquence,
   - envoi d'une trame par le réseau vers un automate TCP/IP afin d'activer le transmetteur d'alarme utilisant la liaison secondaire vers la station centrale de télésurveillance pour transmettre l'alarme intrusion,
   - codage de la séquence vidéo,
   - gestion de la redirection vers la ou les stations centrales de télésurveillance,
- réception des alarmes annexes au niveau des automates TCP/IP, activation d'alarmes locales et activation du transmetteur d'alarmes sur la liaison secondaire,
- enregistrement des dômes et caméras selon plusieurs stratégies non exclusives :
   - enregistrement 24h/24h sur une durée limite d'archivage,
   - enregistrement sur plages horaires,
   - enregistrement sur alarme,
   - enregistrement synchronisé sur information extérieure.
- serveur pour relecture des enregistrements au travers du réseau TCP/IP avec :
   recherche par dôme/caméra/jour/heure/minute,
   vitesse de relecture réglable.
- supervision 24/24 des dômes par requête TCP/IP avec :
   - nombre de tentatives échouées paramétrables avant alarme,
   - codage d'une image spécifique et transmission par TCP/IP sur la liaison principale vers le centre de télésurveillance.

Les susdits détecteurs infrarouges utilisés sont des détecteurs infrarouges destinés à la surveillance extérieure, c'est-à-dire qu'ils sont particulièrement adaptés à la détection des personnes. En l'occurrence, la faible consommation de ce type de détecteurs autorise son alimentation en énergie par l'intermédiaire de piles.

D'une manière générale, les détecteurs 1 utilisés dans la présente invention sont munis d'un émetteur/récepteur radio émettant sur les fréquences et bandes radio FM autorisées, par exemple d'une portée en champ libre minimale d'environ 200 mètres, afin d'alerter la station locale la plus proche ou celle apte à tourner de manière à orienter sa caméra sur la susdite partie de la zone à surveiller 3 où l'évènement déclenchant à été repéré.

Dans tous les cas, les images devront idéalement contenir en incrustation les renseignements du type "nom du site", "n° de caméra", "date/heure/minute/seconde", l'horodatage étant par exemple celui du dispositif d'enregistrement ou celui de la station centrale.

Suite à l'enregistrement de la susdite séquence vidéo, cette dernière est envoyée à destination de la station centrale. Pour un routage correct du/des fichier(s) constituant la séquence vidéo, le nom du/des fichier(s) doit contenir les éléments suivants :
- un code d'identification permettant d'identifier un ou plusieurs destinataires de l'alarme, ce code pouvant également comporter une indication de la priorité du ou des destinataires, c'est-à-dire l'ordre de transmission de l'alarme,
- un code site, c'est-à-dire une indication permettant d'identifier le site surveillé 3,
- au moins un numéro permettant d'identifier la station locale ayant effectué cette séquence vidéo,
- un index permettant d'ordonner les images formant cette séquence, par exemple un horodatage à la seconde, ou d'ordonner les séquences elles-mêmes en cas d'émissions d'une pluralité de séquences vidéo.

Le dispositif et le procédé de l'invention utilisent une liaison, dite principale, entre la station locale 2 du site surveillé 3 et la ou les stations centrales et éventuellement une autre liaison, dite secondaire. La liaison principale est une liaison "TCP/IP", c'est-à-dire que les émissions entre la station locale 2 et la station centrale s'effectuent sur un réseau "TCP/IP", tandis que l'activation de la susdite liaison secondaire résulte de la mise en oeuvre d'un équipement de type transmetteur téléphonique d'alarme utilisant les réseaux commutés ou réseaux cellulaires, par exemple de type "GSM DATA". Ainsi, la susdite régie vidéo comprend au moins un lien principal TCP/IP et éventuellement un lien secondaire d'une autre nature, par exemple de type "GSM DATA".

Lorsque les deux liaisons sont disponibles, la station de télésurveillance gérant le site 3 reçoit donc :
- une notification d'information de disponibilité d'une séquence vidéo pour la station locale n° X du site n° Y, appelée "alarme vidéo",
- une notification d'arrivée d'une alarme intrusion de la zone n° Z du site n° Y, appelée "alarme intrusion".

L'arrêt de fonctionnement d'une station locale entraîne l'arrêt de la surveillance sur les parties surveillées par les détecteurs couverts par la station locale 2.

Une des fonctions de la régie vidéo est de superviser en permanence les stations locales 2 par la technique du "polling", bien connue de l'homme du métier. En cas de non-réponse d'une des stations locales, deux notifications sont transmises à la station centrale de télésurveillance : par la liaison TCP/IP sous forme d'un fichier spécifique, par exemple une image noire contenant "NO VIDEO" ou d'une séquence vidéo, réduite à une seule image, générée pour la station locale n° X du site n° Y, et par la liaison secondaire sous forme d'une alarme "défaut de supervision de la station locale n° X du site n° Y".

L'analyse de la séquence vidéo reçue doit permettre aux opérateurs de qualifier l'alarme, en fonction des consignes d'exploitation du site 3 données par le client. L'opérateur doit pouvoir se connecter en direct sur le site 3, soit pour suivre l'évolution d'une intrusion diagnostiquée à l'analyse de la séquence vidéo, soit dans le cadre de missions contractuelles de type rondes vidéo, contrôle vidéo direct, contrôle vidéo différé, c'est-à-dire contrôle d'enregistrements récents du site, télécommandes. Un client pourra être muni par exemple d'un code d'habilitation lui permettant, depuis un ordinateur ou un téléphone portable, d'accéder directement sur une interface utilisateur apte à lui conférer la commande de la station locale 2 et la gestion de l'enregistrement vidéo, en fonction par exemple de la date et de l'heure ou selon le champ de vision de ladite station 2.

La connexion en direct sur le site 3 pour l'opérateur de la station centrale peut s'effectuer par l'intermédiaire du bouton "connexion" après renseignement éventuel du champ "site". L'opérateur aura par ailleurs la possibilité de choisir le point de sortie du réseau privé des stations locales 2, en fonction de la disponibilité des liaisons ou de la vitesse de transmission désirée (choix du PROXY). L'opérateur a, bien entendu, également la possibilité de commuter sa liaison avec une station locale 2 sur une autre station locale 2 en cas de non-réponse, ou absence de réponse, de la première station locale 2 contactée.

Le contrôle vidéo direct de l'emplacement ou de la zone à surveiller 3 permet par exemple de vérifier qu'une personne devant pénétrer seule dans un bâtiment sensible n'est pas accompagnée par une tierce personne la menaçant ou sécuriser une personne intervenant seule dans des locaux à risques. Ce contrôle direct permet également à un opérateur de contrôler des équipements du site, par exemple commander l'éclairage ou télécommander l'ouverture d'un portail à réception d'un appel interphone extérieur.

Dans ce cas, le dispositif selon l'invention comprendra au moins un moyen de commande de la station locale 2, par exemple des commandes télémétriques aptes à effectuer le déplacement de ladite station locale en site/azimut/zoom avant/zoom arrière. Le moyen de commande pourra consister en une commande incrustée en surimpression dans les images dans les images reçues en direct, indépendantes du protocole de télémétrie programmé dans la susdite station locale. Un exemple d'interface utilisateur est représenté sur la figure 2.

Par ailleurs, le dispositif selon l'invention pourra comprendre un moyen de changement de résolution à la source, c'est-à-dire au codage de l'image, dont l'effet de résolution dépend de l'équipement de compression des images vidéo enregistrées et émises à partir de la station locale.

Le procédé selon l'invention comprend, bien entendu, une étape ultérieure d'analyse de la séquence vidéo enregistrée. Cette analyse offre les possibilités suivantes :
- possibilité de relire la séquence par action à la souris sur un curseur dans les deux sens (lecture avant - lecture arrière) et/ou image par image,
- possibilité de relire la séquence après un zoom numérique,
- possibilité de relire la séquence vidéo après correction de la luminosité et du contraste,
- possibilité de relire la séquence vidéo après traitement mathématique des images sans limitation, consistant par exemple en un réglage automatique des contrastes, une accentuation des contours, une mise en évidence de cibles en mouvements par analyse différentielle.

L'invention est décrite dans ce qui précède à titre d'exemple. Il est entendu que l'homme du métier est à même de réaliser différentes variantes de l'invention sans pour autant sortir du cadre du brevet.

## Revendications

1. Procédé de gestion d'un système d'alarme, comportant les étapes suivantes:
- surveillance vidéo d'au moins un emplacement ou d'une zone (3) grâce à au moins une station locale (2) autonome, comportant au moins une caméra fixe ou mobile, ladite station (2) étant reliée par liaison non filaire à une régie vidéo,
- détection d'un événement déclenchant prédéfini grâce à des moyens de détection (1) reliés par liaison non filaire à la station locale (2), et successivement à l'étape de détection les étapes suivantes :
- orientation et focalisation de ladite au moins une caméra en direction de l'événement déclenchant lorsque ladite au moins une caméra est mobile,
- enregistrement vidéo par la régie vidéo des images délivrées par ladite caméra,
et extraction d'une séquence vidéo comportant ledit événement déclenchant, ladite séquence couvrant en outre, pendant un laps de temps prédéterminé, une phase avant l'événement déclenchant ainsi qu'une phase après ledit événement, réglée différemment selon que la caméra est fixe ou mobile
- alerte auprès d'au moins une station centrale par la régie vidéo,
- envoi de ladite séquence vidéo à ladite station centrale, par liaison TCP/IP, et
- analyse de ladite séquence vidéo par des moyens de traitement d'images automatisés.

2. Procédé de gestion d'un système d'alarme selon la revendication 1, **caractérisé en ce que** la séquence vidéo est stockée dans un moyen de mémorisation indépendant propre à la susdite station centrale et/ou dans un moyen de mémorisation accessible depuis l'extérieur via un réseau de télécommunication.

3. Procédé de gestion d'un système d'alarme selon la revendication 2, **caractérisé en ce qu'**un utilisateur habilité accède par des moyens sécurisés à la séquence vidéo par l'intermédiaire d'un ordinateur ou d'un téléphone portable via un réseau de télécommunication.

4. Procédé de gestion d'un système d'alarme selon la revendication 3, **caractérisé en ce que** l'utilisateur habilité accède en outre à un compte-rendu relatif à l'événement déclenchant.

5. Procédé de gestion d'un système d'alarme selon la revendication 1, **caractérisé en ce qu'**il comprend une étape ultérieure de connexion vidéo par un opérateur, destiné à effectuer une ronde vidéo ou une surveillance vidéo directe.

6. Procédé de gestion d'un système d'alarme selon la revendication 5, **caractérisé en ce qu'**un utilisateur habilité peut, depuis un ordinateur ou un téléphone portable, assurer la gestion du dispositif d'alarme quasiment à l'identique de la station centrale pour définir notamment les rondes vidéo, c'est-à-dire le défilement des images vidéo sur un même écran de visualisation, visualiser en direct l'emplacement ou la zone (3) couverte par une station locale (2), analyser les susdites séquences vidéo, télécommander la station locale (2) et/ou les moyens de détection (1).

7. Procédé de gestion d'un système d'alarme selon la revendication 1, **caractérisé en ce que** la séquence vidéo comprend un code d'identification apte à définir la station centrale destinataire de l'alarme, un code site (site surveillé), un numéro permettant d'identifier la station locale (2) ayant effectué cette séquence vidéo ainsi qu'un index permettant d'ordonner les images formant cette séquence, par exemple un horodatage à la seconde, ou les séquences elles-mêmes en cas d'émissions d'une pluralité de séquences vidéo.

8. Procédé de gestion d'un système d'alarme selon la revendication 1, **caractérisé en ce qu'**il comprend une étape ultérieure d'analyse des enregistrements vidéo.

9. Dispositif mettant en oeuvre le procédé de gestion d'un système d'alarme, selon l'une des revendications 1 à 8, consistant à effectuer une surveillance vidéo des images délivrées par au moins une station locale (2), une détection d'un événement déclenchant prédéfini, une alerte auprès d'au moins une station centrale, un enregistrement vidéo de la surveillance dudit emplacement ou de ladite zone (3), ainsi qu'une extraction d'une séquence vidéo comportant le susdit événement déclenchant ; ladite séquence couvrant en outre, pendant un laps de temps prédéterminé, une phase avant l'événement déclenchant ainsi qu'une phase après ledit événement comprenant :
- une pluralité de moyens de détection (1) autonomes d'un événement déclenchant reliés par liaison non filaire à la station locale (2),
- au moins une station locale (2), comportant au moins une caméra fixe ou mobile, apte à assurer la transmission/réception d'émissions non filaire ;
- au moins une station centrale assurant la supervision centralisée de l'ensemble du dispositif et comportant des moyens de communication, et des moyens de traitement d'images automatisés;
- au moins une régie vidéo notamment apte à assurer la surveillance, la gestion des transmissions/réceptions entre la station locale (2), la station centrale, les détecteurs et la régie vidéo ainsi que l'enregistrement vidéo de la susdite caméra.

10. Dispositif selon la revendication 10, **caractérisé en ce que** les émissions entre la susdite station locale (2) et la station centrale sont effectuées sur un réseau TCP/IP.

11. Dispositif selon la revendication 9, **caractérisé en ce que** la susdite régie vidéo comprend au moins un lien principal TCP/IP.

12. Dispositif selon la revendication 11, comprenant un lien secondaire d'une autre nature, de type GSM DATA.

13. Dispositif selon la revendication 9, **caractérisé en ce qu'**il comprend au moins un moyen de commande de la station locale (2), par exemple des commandes télémétriques aptes à effectuer le déplacement de ladite station locale (2) en site/azimut/zoom avant/zoom arrière.

14. Dispositif selon la revendication 13, **caractérisé en ce que** le moyen de commande consiste en une commande incrustée en surimpression dans les images reçues en direct, indépendantes du protocole de télémétrie programmé dans la susdite station locale (2).

15. Dispositif selon la revendication 9, **caractérisé en ce qu'**il comprend un moyen de changement de résolution à la source, c'est-à-dire au codage de l'image, dont l'effet de résolution dépend des moyens de compression des images vidéo émises à partir de la station locale (2).

16. Dispositif selon la revendication 9, **caractérisé en ce que** la station locale comprend des moyens d'enregistrement d'une séquence vidéo.

17. Dispositif selon la revendication 16, **caractérisé en ce que** la séquence vidéo est constituée par 5 ± 1 images avant l'alarme, 1 ± 1 image de l'alarme, 5 ± 1 images après l'alarme.

18. Dispositif selon la revendication 12, **caractérisé en ce que** la séquence vidéo est constituée par 1 ± 1 images avant l'alarme, 1 ± 1 image de l'alarme, 9 ± 1 images après l'alarme.

19. Dispositif selon la revendication 12, **caractérisé en ce que** la station mobile est un dôme TCP/IP.

20. Dispositif selon la revendication 19, **caractérisé en ce que** le dôme TCP/IP comprend des équipements partagés par plusieurs dômes sur un même bâtiment, notamment :
• le serveur vidéo TCP/IP lorsqu'il est équipé de plusieurs entrées vidéo,
• éventuellement la station réseau sans fil et son antenne, par exemple à 2,4 GHz,
• l'automate TCP/IP pour les informations annexes (autoprotection, piles basses...), éventuellement intégré au susdit serveur vidéo,
• les alimentations basses tensions et les batteries éventuelles,
• le coffret étanche, destiné à protéger les équipements électroniques.

21. Dispositif selon la revendication 16, **caractérisé en ce que** la caméra fixe est une caméra TCP/IP.

22. Dispositif selon la revendication 21, **caractérisé en ce que** la caméra TCP/IP comprend notamment les éléments/fonctionnalités suivants ; au moins un serveur vidéo TCP/IP, lequel peut par exemple être intégré à la caméra dans le cas de caméras TCP/IP, au moins un automate TCP/IP, lequel peut être intégré au serveur vidéo TCP/IP, éventuellement un récepteur correspondant aux émetteurs des détecteurs infrarouges sans fil et, le cas échéant, des barrières infrarouges sans fils, éventuellement un équipement de commutation d'éclairage temporisé avec cellule crépusculaire, éventuellement une station réseau sans fil avec au moins une antenne 2,4 GHz fonction des distances avec la régie vidéo et éventuellement au moins une station réseau sans fil, une pluralité d'alimentations basses tensions pour les différents éléments, éventuellement au moins une batterie, éventuellement un coffret étanche ainsi que des supports et fixations pour la caméra, l'antenne et le coffret.

23. Dispositif selon la revendication 9, **caractérisé en ce que** la régie vidéo comprend au moins un ou plusieurs ordinateurs avec éventuellement un logiciel de réception d'alarmes et de contrôle des dômes/caméras avec au moins une partie des fonctionnalités des postes opérateur et un logiciel d'enregistrement des sources vidéo (enregistreur numérique) et dé supervision des dômes et caméras, au moins un routeur TCP/IP, un ou plusieurs automates TCP/IP avec entrées/sorties, éventuellement un transmetteur d'alarmes sur liaison secondaire (téléphonique, GSM Data...), éventuellement un « hub » ou « switch », au moins un onduleur, éventuellement au moins un point d'accès réseau sans fil et une antenne par exemple à 2,4 GHz.

## Claims

1. Method for managing an alarm system, comprising the following steps:
- video surveillance of at least one location or zone (3), due to at least one autonomous local station (2), comprising at least one fixed or mobile camera, said station (2) being wirelessly connected to a video control room,
- detection of a predefined triggering event due to detection means (1) wirelessly connected to the local station (2), and subsequent to the detection step, the following steps:
- orientation and focus of said at least one camera towards the triggering event when said at least one camera is mobile,
- video recording by the video control room of the images delivered by said camera, and extraction of a video sequence comprising the triggering event, said sequence additionally covering, for a predetermined time span, a phase before the triggering event, as well as a phase after said event, set differently according to whether the camera is fixed or mobile,
- an alert to at least one central station by the video control room,
- sending of said video sequence to said central station, via TCP/IP link, and
- analysis of said video sequence by means of automated image processing.

2. Method for managing an alarm system according to claim 1, **characterised in that** the video sequence is stored on an independent storage means belonging to said central station and/or on a storage means accessible from the outside via a telecommunications network.

3. Method for managing an alarm system according to claim 2, **characterised in that** a authorised user gains access to the video sequence by secure means, through the intermediary of a computer or mobile telephone, via a telecommunications network.

4. Method for managing an alarm system according to claim 3, **characterised in that** the authorised user also gains access to a report relating to the triggering event.

5. Method for managing an alarm system according to claim 1, **characterised in that** it comprises a subsequent step of video connection by an operator, intended to carry out a video patrol or direct video surveillance.

6. Method for managing an alarm system according to claim 5, **characterised in that** an authorised user may, from a computer or mobile telephone, manage the alarm device in an almost identical manner to the central station, in order to define, in particular, the video patrols, that is the running of video images on a single display screen, display live the location or zone (3) covered by a local station (2), analyse the abovementioned video sequences, remotely control the local station (2) and/or the detection means (1).

7. Method for managing an alarm system according to claim 1, **characterised in that** the video sequence comprises an identification code suitable for defining the central station to which the alarm is sent, a site code (site under surveillance), a number making it possible to identify the local station (2) that made this video sequence, as well as an index making it possible to order the images forming this sequence, for example second-by-second timestamping, or the sequences themselves in the case that more than one video sequence is sent.

8. Method for managing an alarm system according to claim 1, **characterised in that** it comprises a subsequent step of analysis of the video recordings.

9. Device implementing the method for managing an alarm system, according to one of claims 1 to 8, consisting of carrying out a video surveillance of images delivered by at least one local station (2), detection of a predetermined triggering event, an alert sent to at least one central station, video recording of the surveillance of said location or said zone (3), as well as extraction of a video sequence comprising said triggering event; said sequence moreover covering, for a predetermined time span, a phase before the triggering event and a phase after said triggering event comprising:
- a plurality of autonomous means (1) for detecting a triggering event, connected wirelessly to the local station (2),
- at least one local station (2), comprising at least one fixed or mobile camera, suitable for ensuring the wireless transmission/reception of broadcasts;
- at least one central station carrying out the centralised supervision of the entire device and comprising communication means, and automated image processing means;
- at least one video control room, suitable in particular for carrying out surveillance, management of transmissions/receptions between the local station (2), the central station, the detectors and the video control room, as well as the video recording of the abovementioned camera.

10. Device according to claim 10, **characterised in that** the broadcasts between said local station (2) and the central station are carried out on a TCP/IP network.

11. Device according to claim 9, **characterised in that** said video control room comprises at least one principal TCP/IP connection.

12. Device according to claim 11, comprising a secondary connection of another nature, of the GSM DATA type.

13. Device according to claim 9, **characterised in that** it comprises at least one means of controlling the local station (2), for example telemetric controls suitable for carrying out the movement of said local station (2) in elevation/azimuth/zoom in/zoom out.

14. Device according to claim 13, **characterised in that** the means of control consists of an order incrusted via superposition onto the images received live, independent of the telemetry protocol programmed into said local station (2).

15. Device according to claim 9, **characterised in that** it comprises a means for changing the resolution at the source, that is on the image coding, the resolution effect of which depends on the means of compression of the video images broadcast from the local station (2).

16. Device according to claim 9, **characterised in that** the local station comprises means for recording a video sequence.

17. Device according to claim 16, **characterised in that** the video sequence is constituted of 5 ± 1 images before the alarm, 1 ± 1 images of the alarm, 5 ± 1 images after the alarm.

18. Device according to claim 12, **characterised in that** the video sequence is constituted of 1 ± 1 images before the alarm, 1 ± 1 image of the alarm, 9 ± 1 images after the alarm.

19. Device according to claim 12, **characterised in that** the mobile station is a TCP/IP dome.

20. Device according to claim 19, **characterised in that** the TCP/IP dome comprises equipment shared by several domes on a single building, in particular:
• the TCP/IP video server when it is equipped with several video input jacks,
• possibly the wireless network station and its antenna, for example a 2.4 GHz antenna,
• the TCP/IP automaton for related information (self-protection, low batteries), possibly integrated into said video server,
• low voltage power supplies and possibly batteries,
• the watertight case, intended to protect the electronic equipment.

21. Device according to claim 16, **characterised in that** the fixed camera is a TCP/IP camera.

22. Device according to claim 21, **characterised in that** the TCP/IP camera comprises in particular the following elements/functionalities: at least one TCP/IP video server, which may for example be integrated into the camera in the case of TCP/IP cameras, at least one TCP/IP automaton, which may be integrated into the TCP/IP video server, possibly a receiver corresponding to the emitters of the wireless infrared detectors and, where necessary, wireless infrared barriers, possibly equipment for timed light switching with daylight sensor, possibly a wireless network station with at least one 2.4 GHz antenna depending on the distance from the video control room, and possibly at least one wireless network station, a plurality of low voltage power supplies for the different elements, possibly at least one battery, possibly a watertight case as well as supports and fixings for the camera, the antenna and the case.

23. Device according to claim 9, **characterised in that** the video control room comprises at least one or more computers, possibly with alarm reception and dome/camera control software with at least part of the functionalities of the operating posts and software for video source recording (digital recorder) and supervision of the domes and cameras, at least one TCP/IP router, one or more TCP/IP automata with inputs/outputs, possibly an alarm transmitter via secondary connection (telephone, GSM Data, etc.), possibly a hub or switch, at least one uninterruptible power supply, possibly at least one wireless network access point, and an antenna, for example a 2.4 GHz antenna.

## Patentansprüche

1. Verfahren zum Verwalten eines Alarmsystems, mit den folgenden Schritten:
- Videoüberwachung wenigstens eines Raumes oder einer Zone (3) mithilfe wenigstens einer autonomen lokalen Station (2), mit wenigstens einer fixierten oder mobilen Kamera, wobei die Station (2) über eine Drahtlosverbindung mit einer Videosteuerung verbunden ist,
- Erfassung eines vordefinierten auslösenden Ereignisses mithilfe einer Erfassungseinrichtung (1), die über eine Drahtlosverbindung mit der lokalen Station (2) verbunden ist, und nach dem Erfassungsschritt mit den folgenden Schritten:
- Ausrichtung und Fokussierung der wenigstens einen Kamera in Richtung des auslösenden Ereignisses, wenn die wenigstens eine Kamera beweglich ist,
- Videoaufzeichnung durch die Videosteuerung von durch die Kamera gelieferten Bildern
- und Extraktion einer Videosequenz mit dem auslösenden Ereignis, wobei die Sequenz ferner abdeckt, während einer vorbestimmten Zeitspanne, eine Phase vor dem auslösenden Ereignis sowie eine Phase nach dem Ereignis, wobei das unterschiedlich geregelt ist, je nachdem, ob die Kamera fixiert oder mobil ist,
- Alarm bei wenigstens einer Zentralstation durch die Videosteuerung,
- Senden der Videosequenz an die Zentralstation über eine TCP/IP Verbindung, und
- Analyse der Videosequenz durch automatisierte Bildbearbeitungsmittel.

2. Verfahren zur Verwaltung eines Alarmsystems nach Anspruch 1, **dadurch gekennzeichnet, dass** die Videosequenz an der besagten Zentralstation in einer geeigneten unabhängigen Speichereinrichtung gespeichert wird und/oder in einer von außen über ein Telekommunikationsnetz zugreifbaren Speichereinrichtung.

3. Verfahren zur Verwaltung eines Alarmsystems nach Anspruch 2, **dadurch gekennzeichnet, dass** ein befugter Benutzer mithilfe eines Computers oder eines tragbaren Telefons über ein Telekommunikationsnetz durch Sicherheitsmittel auf die Videosequenz zugreift.

4. Verfahren zur Verwaltung eines Alarmsystems nach Anspruch 3, **dadurch gekennzeichnet, dass** der befugte Benutzer ferner auf eine Anzeige in Bezug auf das auslösende Ereignis zugreift.

5. Verfahren zur Verwaltung eines Alarmsystems nach Anspruch 1, **dadurch gekennzeichnet, dass** dieses einen weiteren Schritt eines Videoanschlusses durch einen Bediener umfasst, der dazu bestimmt ist, eine Videorunde oder eine direkte Videoüberwachung durchzuführen.

6. Verfahren zur Verwaltung eines Alarmsystems nach Anspruch 5, **dadurch gekennzeichnet, dass** ein befugter Benutzer von einem Computer oder einem tragbaren Telefon aus die Verwaltung der Alarmeinrichtung quasi identisch wie die Zentralstation sicherstellen kann, um insbesondere die Videorunden zu definieren, das heißt, den Ablauf der Videobilder auf ein und demselben Sichtschirm, dem Raum oder die Zone (3), die durch eine lokale Station (2) abgedeckt wird, visualisieren kann, die besagten Videosequenzen analysieren kann, die lokale Station (2) und/oder die Erfassungseinrichtung (1) fernsteuern kann.

7. Verfahren zur Verwaltung eines Alarmsystems nach Anspruch 1, **dadurch gekennzeichnet, dass** die Videosequenz einen Identifikationscode umfasst, der so ausgelegt ist, dass dieser definiert die für den Alarm als Ziel bestimmte Zentralstation, eine Codestelle (überwachte Stelle), eine Zahl, die es erlaubt, die lokale Station (2) zu identifizieren, die diese Videosequenz ausgeführt hat, sowie einen Index, der es erlaubt, die Bilder dieser Sequenz zu ordnen, zum Beispiel einen Zeitstempel in der Sekunde, oder die Sequenzen selbst im Falle von Ausgaben einer Mehrzahl von Videosequenzen.

8. Verfahren zur Verwaltung eines Alarmsystems nach Anspruch 1, **dadurch gekennzeichnet, dass** dieses einen weiteren Schritt der Analyse von Videoaufzeichnungen umfasst.

9. Vorrichtung zur Durchführung des Verfahrens zur Verwaltung eines Alarmsystems nach einem der Ansprüche 1 bis 8, bestehend darin, eine Videoüberwachung von Bildern durchzuführen, die durch wenigstens eine lokale Station (2) geliefert werden, einer Erfassung eines vordefinierten auslösenden Ereignisses, eines Alarms bei wenigstens einer Zentralstation, einer Videoaufzeichnung der Überwachung des Raumes oder der Zone (3) sowie einer Extraktion einer Videosequenz mit dem auslösenden Ereignis; wobei die Sequenz ferner während einer vorbestimmen Zeitspanne eine Phase vor dem auslösenden Ereignis sowie eine Phase nach dem auslösenden Ereignis umfasst, mit:
- einer Mehrzahl von autonomen Erfassungseinrichtungen (1) eines auslösenden Ereignisses, die über eine Drahtlosverbindung mit der lokalen Station (2) verbunden ist,
- wenigstens einer lokalen Station, mit wenigstens einer fixierten oder beweglichen Kamera, die so ausgelegt ist, dass diese die drahtlose Übertragung/Empfang von Sendungen gewährleistet;
- wenigstens einer Zentralstation, welche die zentralisierte Überwachung der Gesamtheit der Vorrichtung sicherstellt und eine Kommunikationseinrichtung und automatisierte Bildbearbeitungseinrichtung umfasst;
- wenigstens einer Videosteuerung, insbesondere so ausgelegt, dass diese die Überwachung, die Verwaltung von Übertragungen/Empfängen zwischen der lokalen Station (2), der zentralen Station, den Detektoren und der Videosteuerung sowie die Videoaufzeichnung der vorgenannten Kamera sicherstellt.

10. Vorrichtung nach Anspruch 10, **dadurch gekennzeichnet, dass** die Sendungen zwischen der vorgenannten lokalen Station (2) und der Zentralstation über ein TCP/IP Netz ausgeführt werden.

11. Vorrichtung nach Anspruch 9, **dadurch gekennzeichnet, dass** die vorgenannten Videosteuerung wenigstens eine TCP/IP Hauptverbindung umfasst.

12. Vorrichtung nach Anspruch 11, mit einer Sekundärverbindung einer anderen Art, des Typs GSM Daten.

13. Vorrichtung nach Anspruch 9, **dadurch gekennzeichnet, dass** diese wenigstens eine Steuereinrichtung der lokalen Station (2) umfasst, zum Beispiel Telemetriesteuerungen, die so ausgelegt sind, dass diese die Verstellung der lokalen Station (2) hinsichtlich Ort/Azimut/Zoom voraus/Zoom zurück zu bewirken.

14. Vorrichtung nach Anspruch 13, **dadurch gekennzeichnet, dass** das Steuermittel in einem als Überlagerung in den unabhängig vom in der lokalen Station (2) programmierten Telemetrieprotokoll direkt empfangenen Bildern besteht.

15. Vorrichtung nach Anspruch 9, **dadurch gekennzeichnet, dass** diese ein Veränderungsmittel der Auflösung an der Quelle umfasst, das heißt, eine Codierung des Bildes, mit dem Effekt einer Auflösung abhängig von Kompressionsmitteln der Videobilder, die von der lokalen Station (2) gesendet werden.

16. Vorrichtung nach Anspruch 9, **dadurch gekennzeichnet, dass** die lokale Station Aufzeichnungsmittel einer Videosequenz umfasst.

17. Vorrichtung nach Anspruch 16, **dadurch gekennzeichnet, dass** die Videosequenz gebildet wird durch 5 ± 1 Bilder vor dem Alarm, 1 ± 1 Bild des Alarms, 5 ± 1 Bilder nach dem Alarm.

18. Vorrichtung nach Anspruch 12, **dadurch gekennzeichnet, dass** die Videosequenz gebildet wird durch 1 ± 1 Bilder vor dem Alarm, 1 ± 1 Bild des Alarms, 9 ± 1 Bilder nach dem Alarm.

19. Vorrichtung nach Anspruch 12, **dadurch gekennzeichnet, dass** die mobile Station eine TCP/IP Einrichtung ist.

20. Vorrichtung nach Anspruch 19, **dadurch gekennzeichnet, dass** die TCP/IP Einrichtung von mehreren Einrichtungen auf ein und derselben Plattform gemeinsam benutzte Ausstattungen umfasst:
• TCP/IP Videoserver, wenn dieser mit mehreren Videoeingängen versehen ist,
• gegebenenfalls die drahtlose und antennenlose Netzstation, zum Beispiel mit 2,4 GHz,
• TCP/IP Automat für Anhangsinformationen (Autoprotektion, tiefe Stapel ...), gegebenenfalls integriert in den Videoserver,
• Versorgungen mit Niedrigspannungen und gegebenenfalls Batterien,
• dichtes Gehäuse, bestimmt zum Schutz der elektronischen Einrichtungen.

21. Vorrichtung nach Anspruch 16, **dadurch gekennzeichnet, dass** die fixierte Kamera eine TCP/IP Kamera ist.

22. Vorrichtung nach Anspruch 21, **dadurch gekennzeichnet, dass** die TCP/IP Kamera auch umfasst insbesondere Elemente/Funktionalitäten wie folgt: wenigstens eine TCP/IP Videoserver, der zum Beispiel im Falle von TCP/IP Kameras in die Kamera integriert sein kann, wenigstens einen TCP/IP Automat, welcher in den TCP/IP Server integriert sein kann, gegebenenfalls einen mit den Sendern der drahtlosen Infrarotdetektoren korrespondierenden Empfänger und gegebenenfalls drahtlose Infrarotbarrieren, gegebenenfalls eine Einrichtung zur zeitweisen Beleuchtungsumschaltung mit Dämmerungszelle, gegebenenfalls eine drahtlosen Netzstation mit wenigstens einer 2,4 GHz Antenne, die mit der Videosteuerung und eventuell wenigstens einer drahtlosen Netzstation über Distanzen funktioniert, einer Mehrzahl von Niedrigspannungsversorgungen für die verschiedenen Elemente, eventuell wenigstens eine Batterie, eventuell einen dichten Koffer sowie Halterungen und Befestigungen für die Kamera, die Antenne und das Gehäuse.

23. Vorrichtung nach Anspruch 9, **dadurch gekennzeichnet, dass** die Videosteuerung umfasst wenigstens ein oder mehrere Rechner mit eventuell einer Alarm- und Kontroll-Empfangslogik für Einrichtungen/Kameras mit wenigstens einem Funktionalitätsbereich für Bedienerposten und einer Aufzeichnungslogik für Videoquellen (numerischer Aufzeichner) und einer Überlagerung von Einrichtungen und Kameras, wenigstens einen TCP/IP Router, ein oder mehrere TCP/IP Automaten mit Eingängen/Ausgängen, eventuell einen Alarmsender über eine Sekundärverbindung (Telefon, GSM Daten ...), eventuell einen "Hub" oder einen "Switch", wenigstens einen Wellenformer, eventuell wenigstens einen drahtlosen Netzzugangspunkt und eine Antenne, zum Beispiel 2,4 GHz.
